# FASCICULE DE BREVET EUROPEEN

(11) **EP 3 779 606 B1**
(45) Date de publication et mention de la délivrance du brevet: **17.05.2023**
(21) Numéro de dépôt: 19191994.3
(22) Date de dépôt: 15.08.2019
(51) Int. Cl.: G04B 5/16, G04B 47/04, G04B 45/00

(54) **MONTRE À REMONTAGE AUTOMATIQUE**
ARMBANDUHR MIT AUTOMATISCHEM AUFZUG
SELF-WINDING WATCH

(43) Date de publication de la demande: 17.02.2021
(73) Titulaire: ETA SA Manufacture Horlogère Suisse, 2540 Grenchen (CH)
(72) Inventeur: VILLAR, Ivan, 2555 Brügg (CH); KAELIN, Laurent, 2615 Sonvilier (CH)
(74) Mandataire: ICB SA

(56) Documents cités:
- EP-A1- 3 428 737
- CH-A1- 707 940
- JP-A- 2016 099 267
- US-A1- 2012 155 229

## Description

### Domaine technique

La présente invention concerne un mouvement d'horlogerie à remontage automatique ainsi qu'à une pièce d'horlogerie, telle qu'une montre-bracelet, équipée d'un tel mouvement.

### État de la technique

Les montres mécaniques à remontage automatique sont bien connues. Le mouvement d'une telle montre comporte une masse oscillante qui entraîne un train d'engrenages de remontage relié au barillet de la montre de manière à réarmer le ressort du barillet durant le porter de la montre. La masse oscillante est montée de manière pivotante, de sorte que les mouvements du porteur génèrent des oscillations angulaires de la masse. Le train d'engrenages de remontage est généralement pourvu d'un système d'inversion qui assure que quel que soit le sens de rotation de la masse, son mouvement est transformées en une rotation dans un sens unique, apte à remonter le ressort.

De manière classique, les montres de ce type sont pourvues d'un fond de boîtier transparent qui permet de voir la masse oscillante qui se trouve normalement au dos du mouvement. C'est pour cette raison que des masses oscillantes pourvues d'une décoration ont été développées, comme illustré par exemple par les documents CH-A-707999 et EP-A-2737372. Ces décorations sont assez complexes et coûteuses à produire. Souvent elles ne couvrent qu'une portion du mouvement. En règle générale, les décorations ne sont pas ou pas facilement séparables de la masse elle-même de sorte que cela rend la production peu flexible en cas de demande de décorations variées. Il existe encore les documents JP2016099267A et CH707940A1 qui divulguent des demi-disques ou disques décoratifs collés à la masse oscillante.

### Résumé de l'invention

La présente invention vise à produire une montre à remontage automatique comportant une masse oscillante, qui est pourvue d'une décoration, sans souffrir des désavantages décrits dans le paragraphe précédent.

Ce but est atteint par le mouvement d'horlogerie et par la pièce d'horlogerie selon les revendications annexées.

A cet effet, l'invention concerne un mouvement d'horlogerie mécanique à remontage automatique comportant une masse oscillante montée à rotation sur une partie du mouvement d'horlogerie, caractérisé en ce qu'un disque décoratif est rapporté sur la masse oscillante, ledit disque décoratif étant entrainé en rotation par ladite masse oscillante.

Selon des formes d'exécution préférées, le disque est fixé à un support qui comporte une tige insérée dans un alésage pourvu dans l'axe de rotation de la masse. La tige et l'alésage comprennent chacun une portion à section non-circulaire correspondante l'une à l'autre, de sorte que le support et le disque sont entraînés en pivotement par l'axe.

Le disque forme une décoration qui recouvre la surface entière du mouvement, sans demander des moyens techniques complexes. Ainsi le disque décoratif qui recouvre la masse oscillant sur 360° crée une animation mobile visible par le porteur de la montre depuis le fond d'une boite comportant un fond transparent.

Selon l'invention telle que revendiquée, le disque est libre de se déplacer selon un mouvement axial par rapport à la masse, de sorte notamment que le disque puisse être enlevé aisément de la masse quand le mouvement d'horlogerie est hors de la boîte de montre.

Une telle configuration permet non seulement de pouvoir aisément changer de disque décoratif en fonction de la demande mais aussi de ne pas solliciter excessivement l'axe de la masse oscillante en cas de chocs. Par ailleurs, le principe de retirer aisément le disque et son support de l'axe de la masse oscillante facilite l'accessibilité au mouvement, notamment sur les vis et brides d'emboitage.

D'autres caractéristiques et avantages de la présente invention apparaîtront dans la description suivante de modes de réalisation préférés, présentés à titre d'exemple non limitatif en référence aux dessins annexés.

### Brève description des figures

La figure 1 représente une vue en 3D d'un mouvement d'horlogerie selon une forme d'exécution de l'invention.
La figure 2 représente le support du disque décoratif selon une forme d'exécution de l'invention.
La figure 3 représente l'axe de la masse oscillante selon une forme d'exécution de l'invention.
La figure 4 représente une vue en coupe de l'assemblage du disque décoratif et son support, et de la masse oscillante, selon une forme d'exécution de l'invention.
La figure 5 représente une vue de la position du disque décoratif par rapport au fond d'une boîte de montre, selon une forme d'exécution de l'invention.

### Description détaillée de formes d'exécution de l'invention

Un mouvement d'horlogerie 10 selon une forme d'exécution de l'invention est représenté à la figure 1. Le disque décoratif 1 est montré en transparence, de manière à visualiser la masse oscillante 2 en dessous du disque. Des matériaux utilisables pour le disque 1 sont par exemple le laiton, l'aluminium, le saphir, la céramique ou encore tout matériau plastique suffisamment rigide pour maintenir sa forme. La surface supérieure du disque 1 visible au porteur de la montre peut être pourvue d'une illustration tel qu'un dessin ou gravure (non représenté).

A la figure 1, on voit également un nombre de composants du mouvement, tels que des roues d'engrenage 3 et des brides 4 fixées par vissage, et la tige de remontoir 5. Il est bien entendu que l'invention n'est pas limitée à ce type de mouvement particulier.

Le disque décoratif 1 est fixé par exemple par collage à un support 11 qui est entraîné à rotation par la masse oscillante 2. Le support 11 pourrait être produit en laiton. Comme il est illustré à la figure 2, le support 11 comprend une portion plane circulaire 12 et une tige 13 centrale, orientée essentiellement perpendiculairement à ladite portion circulaire 12. Le disque 1 est collé sur la surface supérieure de la portion circulaire 12, de manière coaxiale par rapport à la portion circulaire 12 et de la tige 13. La tige 13 comprend une première portion 13a à section carrée dont les coins sont arrondis, et une deuxième portion cylindrique à section circulaire 13b qui suit la première portion 13a quand le support 11 est orienté avec la portion circulaire 12 vers le haut, comme cela est illustré à la figure 2. Vu selon la direction longitudinale de la tige 13, la section circulaire de la portion 13b se trouve entièrement inscrite à l'intérieur du contour extérieur de la section carrée de la portion 13a. Le support 11 est inséré par sa tige 13 dans l'axe 14 de la masse oscillante 2, ledit axe 14 étant représenté en coupe à la figure 3.

Dans la forme d'exécution représentée, la masse 2 est montée de manière fixe sur l'axe 14, par exemple par rivetage, vissage ou tout autres moyens appropriés. Selon une autre forme d'exécution, la masse 2 est solidaire de l'axe 14, i.e. la masse 2 et l'axe 14 forment une pièce uniforme.

L'axe 14 est pourvue d'un alésage central 15 comportant deux portions qui correspondent aux portions respectives de la tige 13 : une portion ayant la forme d'un chambrage à section carrée 15a suivie d'une portion cylindrique à section circulaire 15b. Les portions correspondantes de la tige 13 et de l'alésage 15 sont insérées l'une dans l'autre, comme illustré à la figure 4.

Selon une forme d'exécution préférée, la tige 13 n'est pas ajustée serrée dans l'alésage 15 mais est libre de subir un mouvement axial par rapport à l'axe 14. Quand le mouvement d'horlogerie selon l'invention est monté dans une boîte de montre, la liberté de mouvement axial du support 11 est limitée par le fond transparent 17 de la boîte de montre 18, comme illustré à la figure 5. La liberté de mouvement en direction axiale permet de facilement enlever le disque 1 de la masse 2 quand le mouvement est hors de la boîte 18 ou quand le coté du mouvement portant la masse oscillante est accessible alors qu'il est dans la boite 18 par exemple lorsque le fond est retiré.

Les portions à section carrée 13a et 15a assurent l'entrainement à rotation du disque 1 par la masse oscillante 2. Il va de soi que d'autres formes de section peuvent être utilisées au lieu de la forme carrée de la section des portions 13a et 15a. Toute forme de section non-circulaire et qui permet d'entrainer le disque 1 en rotation est envisageable.

Les portions à section circulaire 13b et 15b ne sont pas toujours indispensables. Selon d'autres formes d'exécution, la tige 13 et le trou 15 consistent entièrement de portions cylindriques à section non-circulaire. Néanmoins, si la technologie utilisée pour fabriquer les portions à section non-circulaire ne permet pas d'atteindre une haute précision, le disque décoratif 1 risque de basculer par rapport au trou 15 et le bord du disque 1 pourrait venir en contact avec la masse 2. C'est pourquoi il est avantageux de prévoir les portions 13b et 15b à section circulaire qui elles peuvent être réalisées avec une précision plus élevée en raison de leur forme moins complexe. De cette manière, les portions à section circulaire 13b et 15b, fabriquées avec la précision élevée, vont assurer le guidage du disque 1 en direction axiale, pour éviter que le bord périphérique du disque décoratif 1 entre en contact avec la masse 2.

Aux figures 1 et 4, on voit que le support 11 est pourvu d'une portion centrale sous la forme d'un plot cylindrique 20 qui fait saillie à partir de la surface supérieure du support 11, et qui est agencé dans une ouverture centrale du disque décoratif 1, facilitant l'assemblage coaxial du disque 1 et le support 11. L'extrémité distale du plot 20 comprend un surface supérieure arrondie et le plot 20 fait saillie à partir de la surface supérieure du disque 1. Par conséquent, et comme cela est illustré à la figure 5, le contact entre le fond 17 de la boîte de montre 18 et l'assemblage du support 11 et du disque 1 est limité à cette surface arrondie 20, minimisant ainsi le frottement entre ledit assemblage et le fond 17 de la boîte 18 et par là même réduisant les pertes d'énergie lors du remontage du mouvement par la masse oscillante.

La portée de l'invention n'est pas limitée à la combinaison des caractéristiques de la forme d'exécution représentée aux figures. La liberté de mouvement axial du disque 1 est préférable mais l'invention couvre également des formes d'exécution selon lesquelles le disque est maintenu dans la direction axiale par un moyen de fixation adéquat, par exemple un système de verrouillage qui bloque la tige 13 dans le trou 15. La connexion entre le disque 1 et la masse oscillante 2, permettant ou non le mouvement axial du disque, pourrait être réalisée par d'autre moyens techniques équivalents au support 11, la tige 13 et le trou 15.

## Revendications

1. Mouvement d'horlogerie mécanique à remontage automatique (10) comportant une masse oscillante (2) montée à rotation sur une partie du mouvement d'horlogerie, **caractérisé en ce qu'**un disque décoratif (1) est rapporté sur la masse oscillante (2), ledit disque décoratif étant entrainé en rotation par ladite masse oscillante (2) et dans lequel le disque (1) est libre de se déplacer par rapport à la masse (2) dans la direction perpendiculaire au disque, de sorte que le disque peut être aisément enlevé de la masse

2. Mouvement d'horlogerie selon la revendication 1, dans lequel :
- le mouvement comprend un axe de pivotement (14), la masse (2) étant fixée à ou solidaire de l'axe (14),
- le disque (1) est fixé à un support (11) comprenant une portion planaire (12) à laquelle le disque est attaché ainsi qu'une tige (13) essentiellement perpendiculaire à la portion planaire (12), la tige comprenant au moins une portion (13a) à section non-circulaire,
- l'axe (14) est pourvu d'un alésage central (15), comprenant également au moins une portion à section non-circulaire (15a), correspondant à la section non-circulaire de la portion (13a) de la tige,
- la portion (13a) à section non-circulaire de la tige est insérée dans la portion non-circulaire correspondante (15a) de l'alésage, de sorte que le support (11) et le disque (1) sont entraînés en pivotement par l'axe (14).

3. Mouvement d'horlogerie selon la revendication 2, dans lequel :
- L'alésage comprend une première portion à section non-circulaire (15a) suivie une deuxième portion cylindrique à section circulaire (15b), la section circulaire étant inscrite à l'intérieur de la section non-circulaire,
- la tige comprend une première portion à section non-circulaire (13a) et une deuxième portion cylindrique à section circulaire (13b), les portions (13a,13b) de la tige correspondant aux portions respectives (15a,15b) de l'alésage,
- l'introduction de la tige (13) dans l'alésage (15) s'effectue par l'insertion des première et deuxième portions respectives les unes dans les autres.

4. Mouvement d'horlogerie selon la revendication 3, dans lequel la précision des dimensions des sections circulaires est plus élevée que la précision des dimensions des sections non-circulaires.

5. Mouvement d'horlogerie selon l'une quelconque des revendications 2 à 4, dans lequel les sections non-circulaires sont des sections carrées à coins arrondis.

6. Mouvement d'horlogerie selon l'une quelconque des revendications 2 à 5, dans lequel :
- le support (11) est pourvu d'un plot central (20) inséré dans une ouverture centrale du disque décoratif (1),
- le plot central (20) du support (11) fait saillie au-delà de la surface supérieure du disque décoratif (1),
- l'extrémité distale du plot central (20) comprend une surface arrondie.

7. Mouvement d'horlogerie selon l'une quelconque des revendications 2 à 6, dans lequel la tige (13) est libre axialement par rapport à l'alésage (15) de sorte que le disque décoratif (1) et le support (11) peuvent être enlevés de la masse (2).

8. Pièce d'horlogerie comprenant une boîte (18) et un mouvement d'horlogerie (10) selon l'une quelconque des revendications précédentes, et dans lequel le fond (17) de la boîte est transparent de manière à visualiser le disque décoratif (1).

9. Pièce d'horlogerie selon la revendication 8, dans laquelle le disque décoratif (1) est libre de se déplacer par rapport à la masse (2) dans la direction perpendiculaire au disque, le déplacement du disque étant limité par le fond (17) de la boîte (18).

10. Pièce d'horlogerie selon la revendication 8 ou 9, la pièce étant une montre - bracelet.

## Patentansprüche

1. Mechanisches Uhrwerk mit Automatikaufzug (10), das eine Schwingmasse (2) aufweist, die auf einem Teil des Uhrwerks rotatorisch angebracht ist, **dadurch gekennzeichnet, dass** eine dekorative Scheibe (1) auf der Schwingmasse (2) angebracht ist, wobei die dekorative Scheibe von der Schwingmasse (2) rotatorisch angetrieben wird und wobei sich die Scheibe (1) im Verhältnis zur Masse (2) in der senkrechten Richtung zur Scheibe frei verlagern kann, so dass die Scheibe mühelos von der Masse entfernbar ist.

2. Uhrwerk nach Anspruch 1, wobei:
- das Uhrwerk eine Drehachse (14) umfasst, wobei die Masse (2) an der Achse (14) befestigt oder fest mit ihr verbunden ist,
- die Scheibe (1) an einem Halter (11) befestigt ist, der einen planaren Abschnitt (12) umfasst, an dem die Scheibe festgemacht ist, sowie eine Welle (13), die im Wesentlichen senkrecht zum planaren Abschnitt (12) ist, wobei die Welle mindestens einen Abschnitt (13a) mit nicht-kreisförmigem Querschnitt umfasst,
- die Achse (14) mit einer zentralen Bohrung (15) versehen ist, die ebenfalls mindestens einen Abschnitt mit nicht-kreisförmigem Querschnitt (15a) umfasst, der dem nicht-kreisförmigen Querschnitt des Abschnitts (13a) der Welle entspricht,
- der Abschnitt (13a) mit nicht-kreisförmigem Querschnitt der Welle in den entsprechenden nicht-kreisförmigen Abschnitt (15a) der Bohrung eingesetzt ist, so dass der Halter (11) und die Scheibe (1) von der Achse (14) drehend angetrieben werden.

3. Uhrwerk nach Anspruch 2, wobei:
- die Bohrung einen ersten Abschnitt mit nicht-kreisförmigem Querschnitt (15a) umfasst, gefolgt von einem zylindrischen zweiten Abschnitt mit kreisförmigem Querschnitt (15b), wobei der kreisförmige Querschnitt im Inneren des nicht-kreisförmigen Querschnitts eingeschrieben ist,
- die Welle einen ersten Abschnitt mit nicht-kreisförmigem Querschnitt (13a) und einen zylindrischen zweiten Abschnitt mit kreisförmigem Querschnitt (13b) umfasst, wobei die Abschnitte (13a,13b) der Welle den jeweiligen Abschnitten (15a, 15b) der Bohrung entsprechen,
- das Einführen der Welle (13) in die Bohrung (15) durch Einsetzen des jeweiligen ersten und zweiten Abschnitts ineinander erfolgt.

4. Uhrwerk nach Anspruch 3, wobei die Präzision der Abmessungen der kreisförmigen Querschnitte höher als die Präzision der Abmessungen der nicht-kreisförmigen Querschnitte ist.

5. Uhrwerk nach einem der Ansprüche 2 bis 4, wobei die nicht-kreisförmigen Querschnitte quadratische Querschnitte mit abgerundeten Ecken sind.

6. Uhrwerk nach einem der Ansprüche 2 bis 5, wobei:
- der Halter (11) mit einem zentralen, in eine zentrale Öffnung der dekorativen Scheibe (1) eingesetzten Klötzchen (20) versehen ist,
- das zentrale Klötzchen (20) des Halters (11) über die obere Oberfläche der dekorativen Scheibe (1) hinausragt,
- das distale Ende des zentralen Klötzchens (20) eine abgerundete Oberfläche umfasst.

7. Uhrwerk nach einem der Ansprüche 2 bis 6, wobei die Welle (13) im Verhältnis zur Bohrung (15) axial frei ist, so dass die dekorative Scheibe (1) und der Halter (11) von der Masse (2) entfernbar sind.

8. Uhrenstück, umfassend ein Gehäuse (18) und ein Uhrwerk (10) nach einem der vorangehenden Ansprüche, und wobei der Boden (17) des Gehäuses derart transparent ist, das die dekorative Scheibe (1) zu sehen ist.

9. Uhrenstück nach Anspruch 8, wobei die dekorative Scheibe (1) im Verhältnis zur Masse (2) in der senkrechten Richtung zur Scheibe frei verlagerbar ist, wobei die Verlagerung der Scheibe vom Boden (17) des Gehäuses (18) begrenzt wird.

10. Uhrenstück nach Anspruch 8 oder 9, wobei das Stück eine Armbanduhr ist.

## Claims

1. Self-winding mechanical horological movement (10) including an oscillating weight (2) rotably mounted on a portion of the horological movement, **characterised in that** a decorative disc (1) is attached on the oscillating weight (2), said decorative disc being rotationally driven by said oscillating weight (2) wherein the disc (1) is free to move axially in relation to the weight (2) in the direction perpendicular to the disc, so that the disc may easily be removed from the weight.

2. Horological movement according to claim 1, wherein:
- the movement comprises a pivoting shaft (14), the weight (2) being fastened to or integral with the shaft (14),
- the disc (1) is fastened to a support (11) comprising a planar portion (12) to which the disc is attached as well as a stem (13) essentially perpendicular to the planar portion (12), the stem comprising at least one non-circular section portion (13a),
- the shaft (14) is provided with a central bore (15), also comprising at least one non-circular section portion (15a), corresponding to the non-circular section of the portion (13a) of the stem,
- the non-circular section portion (13a) of the stem is inserted into the corresponding non-circular portion (15a) of the bore, so that the support (11) and the disc (1) are pivotally driven by the shaft (14).

3. Horological movement according to claim 2, wherein:
- The bore comprises a first non-circular section portion (15a) followed by a second circular section cylindrical portion (15b), the circular section being entered inside the non-circular section,
- the stem comprises a first non-circular section portion (13a) and a second circular section cylindrical portion (13b), the portions (13a, 13b) of the stem corresponding to the respective portions (15a, 15b) of the bore,
- the introduction of the stem (13) into the bore (15) is carried out by the insertion of the first and second respective portions one inside the others.

4. Horological movement according to claim 3, wherein the precision of the dimensions of the circular sections is higher than the precision of the dimensions of the non-circular sections.

5. Horological movement according to any one of claims 2 to 4, wherein the non-circular sections are square sections with rounded corners.

6. Horological movement according to any one of claims 2 to 5, wherein:
- the support (11) is provided with a central pin (20) inserted into a central opening of the decorative disc (1),
- the central pin (20) of the support (11) protrudes beyond the upper surface of the decorative disc (1),
- the distal end of the central pin (20) comprises a rounded surface.

7. Horological movement according to any one of claims 2 to 6, wherein the stem (13) is axially free in relation to the bore (15) so that the decorative disc (1) and the support (11) may be removed from the weight (2).

8. Timepiece comprising a case (18) and a horological movement (10) according to any one of the preceding claims, and wherein the back (17) of the case is transparent so as to display the decorative disc (1).

9. Timepiece according to claim 8, wherein the decorative disc (1) is free to move in relation to the weight (2) in the direction perpendicular to the disc, the movement of the disc being limited by the back (17) of the case (18).

10. Timepiece according to claim 8 or 9, the piece being a wristwatch.
